# EUROPÄISCHE PATENTSCHRIFT

(11) **EP 1 602 474 B1**
(45) Veröffentlichungstag und Bekanntmachung des Hinweises auf die Patenterteilung: **15.08.2007**
(21) Anmeldenummer: 04013062.7
(22) Anmeldetag: 03.06.2004
(51) Int. Cl.: B30B 15/34, H05K 7/20

(54) **Schaltschrank für eine Tablettenpresse**
Switchgear cabinet for tablet press
Armoire électrique pour presse de fabrication de comprimés

(43) Veröffentlichungstag der Anmeldung: 07.12.2005
(73) Patentinhaber: Fette GmbH, 21493 Schwarzenbek (DE)
(72) Erfinder: Hinzpeter, Jürgen, 21493 Schwarzenbek (DE); Schmidt, Ingo, 21493 Schwarzenbek (DE); Seifert, Werner, 21465 Wentor (DE); Oldenburg, Alexander, 21521 Dassendorf (DE)
(74) Vertreter: Hauck Patent- und Rechtsanwälte

(56) Entgegenhaltungen:
- WO-A-02/37919
- WO-A-02/071820
- US-A1- 2003 035 264
- US-B1- 6 462 944
- US-B1- 6 579 168

## Beschreibung

Die Erfindung bezieht sich auf eine Tablettenpresse nach Patentanspruch 1.

Zu einer Anlage zur Herstellung von Tabletten gehören neben der üblichen Rundläuferpresse weitere Teile und periphere Aggregate. Die wesentlichen elektrischen bzw. elektronischen Komponenten und Bauteile für die Steuerung und Regelung des Hauptantriebs der Presse und der Servoantriebe in der Presse und in peripheren Geräten sind in einem Schaltschrank zusammengefaßt, der bei herkömmlichen Pressen über ein Kabel mit der Tablettenpresse verbunden ist. Weitere Teile der Anlage sind, wie erwähnt, Peripheriegeräte, wie z. B. Entstaubungsvorrichtung, Prüfvorrichtung usw., die über ein Klemmbord der Tablettenpresse mit dem Schaltschrank verbunden sind.

Die elektrischen Komponenten im Schaltschrank, insbesondere der Maschinenrechner und die Leistungseinheiten, erwärmen sich im Betrieb, und es ist erforderlich, für eine ausreichende Kühlung zu sorgen, um die Erwärmung zu begrenzen. Die Erwärmung begrenzt naturgemäß den Betriebsbereich der Gesamtanlage. Je geringer die Verlustwärme im Schaltschrank gehalten wird und je effektiver die Wärmeableitung aus dem Schaltschrank erfolgt, um so höher kann die Umgebungstemperatur sein. Die Verfügbarkeit der Gesamtanlage steigt daher mit der Beherrschung der Verlustwärme.

Schaltschränke für Tablettenpressen konventioneller Bauart verfügen zur Wärmereduzierung über eine Belüftung mit Hilfe eines Lüfters, der Außenluft über Eintrittsöffnungen in das Gehäuse bläst, die durch Austrittsöffnungen wieder entweicht. Filtermatten in den Öffnungen sorgen dafür, daß kein Staub oder sonstige Verunreinigungen in den Schaltschrank gelangen und den Betrieb der elektronischen Komponenten und Bauteile beeinträchtigten. Es ist auch denkbar, Klimatisierungsgeräte an den Schaltschrank anzubauen (siehe zum Beispiel WO 02/37919), um die Temperaturen im Inneren des Schaltschranks zu begrenzen. Bei den beschriebenen Vorkehrungen besteht die Gefahr, daß Filter und Klimageräte verschmutzen. Die Reinigung der verschmutzten Teile gestaltet sich schwierig und aufwendig.

Der Erfindung liegt die Aufgabe zugrunde, eine Tablettenpresse zu schaffen, bei der der Schaltschrank in die Presse integriert ist und bei der eine wirksame Wärmeabfuhr nach außen erfolgt ohne die Gefahr einer Verschmutzung im Schaltschrankinneren.

Diese Aufgabe wird durch die Merkmale des Patentanspruchs 1 gelöst.

Bei der Erfindung ist an der Außenseite des die elektrischen Komponenten und Bauteile aufnehmenden Schaltschrankgehäuses ein Belüftungskanal angeordnet, dessen Innenwand von Wandabschnitten des Schaltschrankgehäuses gebildet ist. Dem Belüftungskanal ist ein Lüfter zugeordnet, der Außenluft über mindestens eine Eintrittsöffnung in den Belüftungskanal fördert, wobei die Luft über mindestens eine Austrittsöffnung entweicht. Im Inneren des Schaltschrankgehäuses ist ein zweiter Lüfter angeordnet, der die Luft im Gehäuseinneren umwälzt, so daß sie zumindest teilweise an der Innenseite der Schaltschrankgehäusewände entlang streicht, die den Belüftungskanal begrenzen.

Die Vorderseite des Schaltschrankgehäuses ist offen, wobei eine Haube vorgesehen ist, die mit ihrer Haubendecke die Vorderseite verschließt, während die Haubenseitenwände sich im Abstand zu den Gehäusewänden erstrecken und den Belüftungskanal nach außen begrenzen. Die Rückwand des Schaltschrankgehäuses kann sich über den Grundriß des Schaltschrankgehäuses nach außen erstrecken, so daß sich die Haubenseitenwände sich gegen die überstehenden Abschnitte anlegen, um den Belüftungskanal nach hinten abzuschließen. Es ist jedoch auch denkbar, das Schaltschrankgehäuse mit einer offenen Rückseite gegen eine zugeordnete Seitenwand des Gehäuseteils der Presse anzubringen, die dann den Belüftungskanal nach hinten abschließt.

Die beschriebene Haube ist um eine vertikale Achse schwenkbar am Schaltschrankgehäuse oder am unteren Gehäuseteil gelagert, damit auf einfache Weise ein Zugang zum Innern des Gehäuses erhalten werden kann sowie die Möglichkeit eröffnet ist, Teile des Schaltschrankes, insbesondere die Kühlkörper zu reinigen.

Bei der erfindungsgemäßen Tablettenpresse ist der Schaltschrank für die elektronischen Komponenten und Bauteile gegenüber Außenluft weitgehend abgedichtet. Ein Lüfter wälzt zwar Luft im Inneren des Gehäuses um, diese Luft verbleibt jedoch im Schaltschrankgehäuse. Sie tritt in Kontakt mit Wandabschnitten des Schaltschrankgehäuses, welche die Innenwände des Belüftungskanals bilden. Im Belüftungskanal strömt Außenluft, die naturgemäß kühler ist als die Luft im Innern des Schaltschrankgehäuses. Dadurch erfolgt ein Wärmeaustausch über die innere Wandung des Belüftungskanals und damit eine Kühlung der im Innern des Schaltschrankgehäuses umgewälzten Luft. Falls der Schaltschrank sehr hohen Außentemperaturen ausgesetzt ist, beispielsweise beim Einsatz der Tablettenpresse in tropischen Ländern oder bei Aufstellung der Tablettenpresse in stark erwärmten Räumen, ist auch denkbar, dem Belüftungskanal ein Kühlgerät bzw. Klimagerät zuzuordnen, um die im Belüftungskanal strömende Luft auf eine niedrige Temperatur zu bringen.

Der Wärmeübergang bei der Erfindung erfolgt im wesentlichen über zwei Wärmeübergangswiderstände. Die Wärme wird von der Innenluft im Inneren des Schaltschrankgehäuses auf seine wärmeleitenden Wände und von diesen auf die Außenluft im Belüftungskanal übertragen. Naturgemäß verringert sich der Wärmeübergangswiderstand an einer Fläche, wenn die Luftgeschwindigkeit an dieser erhöht wird. Durch Vergrößerung der Wärmeabstrahlfläche kann der Wärmewiderstand ebenfalls verringert werden. Daher ist es vorteilhaft, wenn der Belüftungskanal einen möglichst großen Teil der Wände des Schaltschrankgehäuses abdeckt.

Ein Wärmeaustausch wird darüber hinaus nach einer Ausgestaltung der Erfindung verbessert, wenn die den Belüftungskanal begrenzenden Wände des Schaltschrankgehäuses als Kühlkörper ausgebildet sind. So kann z.B. eine Gehäusewand mit Rippen oder Lamellen versehen werden, um die Übergangsfläche signifikant zu vergrößern. Eine weitere Verbesserung der Kühlung erfolgt nach einer Ausgestaltung der Erfindung dadurch, daß der Kühlkörper zugleich Kühlkörper für eine Leistungseinheit ist, die unmittelbar an der Innenseite der Gehäusewand angebracht ist. Die Leistungseinheiten, z.B. für den Hauptantrieb der Tablettenpresse, enthalten Leistungshalbleiter zum Betrieb des Motors, die eine große Wärmeentwicklung bewirken. Es ist bekannt, derartige Leistungshalbleiter auf einem Kühlkörper anzubringen. Dieser Kühlkörper kann daher seinerseits unmittelbar an der Gehäusewand angebracht werden, die ihrerseits als Kühlkörper ausgebildet sein kann.

Nach einer weiteren Ausgestaltung der Erfindung erstreckt sich vom Boden des Schaltschrankgehäuses nach oben ein nach unten offener Ansaugschacht, wobei gegenüberliegende Seitenwände des Ansaugschachtes jeweils einen Lüfter aufweisen, die Luft aus dem Ansaugschacht jeweils in das zugeordnete Ende des Belüftungskanals fördern. Die Austrittsöffnung befindet sich im oberen Abschnitt des Belüftungskanals. Auf diese Weise bleibt die quaderförmige Gestalt des Schaltschrankgehäuses weitgehend beibehalten, wobei sich lediglich an der Unterseite eine mehr oder weniger große Öffnung befindet, von der aus sich der Ansaugschacht nach oben erstreckt.

Die Erfindung wird nachfolgend anhand eines in Zeichnungen dargestellten Ausführungsbeispiels näher erläutert.
- Fig. 1: zeigt perspektivisch eine erfindungsgemäße Tablettenpresse mit einem vom angebrachten Schaltschrank.
- Fig. 2: zeigt den Schaltschrank nach Fig. 1 bei entfernter vorderer Wand.

In Fig. 1 ist eine Rundläufer-Tablettenpresse 10 schematisch dargestellt. Sie weist ein Gehäuse 12 auf mit einem oberen Gehäuseteil 13, dessen Wände im oberen Bereich bei 14 durchsichtig sind, und einem unteren Gehäuseteil 15. Das Gehäuseteil 13 beherbergt übliche Teile einer Rundläuferpresse, wie ein Rotor, Preßwerkzeuge usw., und das untere Gehäuseteil enthält z.B. Antriebe für den Rotor, Peripheriegeräte usw.. Auf die einzelnen Teile soll jedoch nicht eingegangen werden, da sie bekannt und nicht Gegenstand der Beschreibung sind.

Das im Grundriß rechteckige untere Gehäuseteil 15 weist Seitenwände auf. An der vorderen Seitenwand ist im unteren Bereich ein Schaltschrank 16 angebracht, dessen Aufbau nachfolgend anhand von Fig. 2 erläutert werden soll.

Der in Fig. 1 äußerlich sichtbare Teil des Schaltschranks 16 ist eine Haube 18 mit einem Deckenteil 20 und vier Seitenwänden 22. Die rechte Seitenwand der Haube 18 ist über Scharniere 19 an dem unteren Gehäuseteil 15 angelenkt und damit um eine vertikale Achse schwenkbar. In Fig. 2 sind von der Haube 18 lediglich die Seitenwände 22 zu erkennen. In Fig. 2 erkennt man ferner ein quaderförmiges Schaltschrankgehäuse 24 innerhalb der Haube 18 mit einer geschlossenen Rückwand 26a, einer oberen Wand 26, einer Bodenwand 28 und Seitenwänden 30. Wie erkennbar, ist die Wand 26 außen mit Rippen 32 versehen. Die linke Seitenwand 30 ist mit inneren Rippen 34 und äußeren Rippen 36 versehen. Der linke Abschnitt der Bodenwand 28 ist mit äußeren Rippen 38 versehen.

Von der unteren Seitenwand der Haube 18 erstreckt sich ein Ansaugschacht 40 nach oben in das Schaltschrankgehäuse 24 hinein. Der Ansaugschacht 40 ist nach unten offen und weist in den gegenüberliegenden Seitenwänden Öffnungen 42 auf, hinter denen jeweils ein Radialgebläse 44 bzw. 46 angeordnet ist. Der Austritt der Radialgebläse 44, 46 mündet in jeweils einen Anfang eines Belüftungskanals 48, der zwischen den Seitenwänden 30 der Deckenwand 26 und dem Boden 28 des Gehäuses 24 einerseits und der Innenseite der Haube 18 andererseits gebildet ist, welche das Gehäuse 24 seitlich im Abstand umgibt. Das Deckenteil 20 der Haube 18 schließt die offene Vorderseite des Schaltschrankgehäuses ab. Die von den Radiallüftern 44, 46 angesaugte Luft fließt entsprechend den Pfeilen 51 in die Öffnungen 42 und gefördert durch die Lüfter 44, 46 gemäß den Pfeilen 50 bzw. 52 durch den Belüftungskanal 48 und tritt im oberen Bereich des Belüftungskanals nach hinten aus, wie durch die Pfeile 54 angedeutet. Die Austrittsöffnung ist nicht zu erkennen.

Eine erste Leistungseinheit 56 ist unmittelbar gegen die Innenseite der oberen Seitenwand 26 angelegt. Eine zweite Leistungseinheit 58 ist gegen die Bodenwand 28 des Schaltschrankgehäuses 24 angelegt. Durch die im Belüftungskanal 48 strömende Luft wird über die Kühlrippen 32, 38 die Deckenwand 26 bzw. Bodenwand 28 gekühlt, so daß eine Kühlung der Leistungseinheiten 56, 58 erfolgt. Das Ausmaß der Kühlung hängt naturgemäß von der Luftmenge, die durch den Lüftungskanal 48 strömt und von dessen Temperatur ab.

In der linken oberen Ecke im Innern des Schaltschrankgehäuses 24 ist ein Lüfter 60 angeordnet, der über eine Ansaugöffnung 62 Luft aus dem Innern des Gehäuses 24 ansaugt, wie durch die Pfeilanordnung 64 angedeutet. Ein Leitblech 66 parallel im Abstand zur Innenseite der linken Seitenwand 30 bildet einen Luftkanal, der in Verbindung steht mit dem Austritt des Lüfters 60. Die Luft strömt an den Rippen 34 nach unten und tritt oberhalb des Bodens 28 bei 68 nach rechts aus und umströmt die Leistungseinheit 58 zu Kühlzwecken. Durch den Wärmeaustausch mit den Rippen 34 und den Wärmeaustausch der Rippen 36 mit der Kühlluft im Belüftungskanal 48 erfolgt mithin auch eine Kühlung der im Innern des Gehäuses 24 strömenden Luft, wodurch diese die gezeigten Leistungsteile 56, 58 und die übrigen nicht gezeigten Komponenten und Bauteile kühlt.

Es versteht sich, daß die Wände des Schaltschrankgehäuses 24 aus wärmeleitenden Blechen gebildet sind. Vorzugsweise besteht auch die Haube 18 aus wärmeleitendem Blech. Wird im Bereich der radialen Lüfter 44, 46 ein Kühlaggregat eingesetzt, sind die Wände der Haube 18 vorzugsweise wärmeisoliert.

Die Haube ist um eine vertikale Achse schwenkbar gelagert, um Zugang zum Innern des Gehäuses 24 zu erhalten. Im geschlossenen Zustand verschließt der Deckenabschnitt 20 die Vorderseite des Schaltschrankgehäuses 24, so daß es im Betrieb gegenüber der Umgebung abgedichtet ist.

## Patentansprüche

1. Tablettenpresse, mit einem oberen Gehäuseteil (13) zur Aufnahme eines Rotors und von Preßwerkzeugen, einem unteren Gehäuseteil (15) mit Seitenwänden zur Aufnahme einer Antriebsvorrichtung für den Rotor, von Servoantrieben für Peripheriegeräten für die Tablettenpresse, einem Schaltschrank (16) zur Aufnahme eines Maschinenrechners, von elektrischen Bauteilen, Komponenten, wie Leistungseinheiten mit ihren Steuerschaltungen für die Antriebsvorrichtung, Servoantriebe und Peripheriegeräte, wobei ein Schaltschrankgehäuse (24) mit einer Rückwand (26a), einer Bodenwand (28), einer Deckenwand (26) und Seitenwänden (30) und einer offenen Vorderseite über seine Rückseite an der Außenseite einer Seitenwand des unteren Gehäuseteils (15) angebracht ist, ferner mit einer Haube (18), die Haubenseitenwände (22) und eine Haubendeckenwand aufweist, und die mittels einer Haubenseitenwand (22) um eine vertikale Achse schwenkbar am Schaltschrankgehäuse (24) oder am unteren Gehäuseteil (15) gelagert ist, wobei die Haube (18) so ausgebildet und über das Schaltschrankgehäuse (24) schiebbar ist, daß die Haubendeckenwand (20) die Vorderseite des Schaltschrankgehäuses (24) abschließt und die Haubenseitenwände zu allen Wänden des Schaltschrankgehäuses (24) einen Abstand aufweisen zur Bildung eines das Schaltschrankgehäuse (24) fast vollständig umschließenden Belüftungskanals (48), ferner mit einem ersten Lüfter (44, 46), der Außenluft über mindestens eine Eintrittsöffnung in der Haube (18) in den Belüftungskanal (48) fördert, einer Austrittsöffnung in der Haube (18), über die die Luft aus dem Belüftungskanal (48) entweicht und einem zweiten Lüfter (60), der Luft im Inneren des Schaltschrankgehäuses (24) umwälzt derart, daß sie an der Innenseite der Schaltschrankwände entlang streicht.

2. Tablettenpresse nach Anspruch 1, **dadurch gekennzeichnet, daß** die Rückwand (26a) des Schaltschrankgehäuses (24) von der zugeordneten Seitenwand des unteren Gehäusesteils (15) gebildet ist.

3. Tablettenpresse nach Anspruch 1 oder 2, **dadurch gekennzeichnet, daß** an der Außenseite und/oder der Innenseite der Schaltschrankwände Kühlkörper (32, 34, 36, 38) angebracht sind.

4. Tablettenpresse nach Anspruch 3, **dadurch gekennzeichnet, daß** ein Kühlkörper (34) an der Innenseite einer Wand des Schaltschrankgehäuses (24) zugleich Kühlkörper für eine Leistungseinheit ist, die unmittelbar an der zugeordneten Schaltschrankgehäusewand angebracht ist.

5. Tablettenpresse nach einem der Ansprüche 1 bis 4, **dadurch gekennzeichnet, daß** das Schaltschrankgehäuse (24) und die Haube (18) quaderförmig sind.

6. Tablettenpresse nach einem der Ansprüche 1 bis 5, **dadurch gekennzeichnet, daß** sich von der Bodenwand (28) des Schaltschrankgehäuses (24) nach oben ein unten offener Ansaugschacht (40) erstreckt, dessen gegenüberliegende Schachtseitenwände jeweils einen ersten Lüfter (44, 46) aufweisen, die Luft aus dem Ansaugschacht (40) in das zugeordnete Ende des Belüftungskanals (48) fördern und die Austrittsöffnung im oberen Bereich des Belüftungskanals (48) angeordnet ist.

7. Tablettenpresse nach einem der Ansprüche 1 bis 6, **dadurch gekennzeichnet, daß** die Haube (18) annähernd die zugeordnete Seitenwand des unteren Gehäuseteils (15) abdeckt.

## Claims

1. Tablet press, with an upper housing part (13) for receiving a rotor and comprising pressing tools, a lower housing part (15) with side walls for receiving a drive device for the rotor, servo drives for peripheral apparatus for the tablet press, a switch cabinet (16) for receiving a machine computer, electrical parts, components, such as power units with their control switches for the drive device, servo drive and peripheral apparatus, a switch cabinet housing (24) with a rear wall (26a), a bottom wall (28), a cover wall (26) and side walls (30) and an open front face being attached via its rear face to the outer face of a side wall of the lower housing part (15), furthermore with a hood (18) which comprises hood side walls (22) and a hood cover wall and which is pivotally mounted about a vertical axis on the switch cabinet housing (24) or on the lower housing part (15) by means of a hood side wall (22), the hood (18) being constructed and slidable over the switch cabinet housing (24), in such a manner that the hood cover wall (20) seals the front face of the switch cabinet housing (24) and the hood side walls comprise a spacing with all the walls of the switch cabinet housing (24) to form a ventilation duct (48) almost completely surrounding the switch cabinet housing (24), furthermore with a first fan (44, 46) which feeds outside air into the ventilation duct (48) via at least one inlet aperture in the hood (18), an outlet aperture in the hood (18) via which the air escapes out of the ventilation duct (48) and a second fan (60) which circulates air in the interior of the switch cabinet housing (24) in such a manner that it spreads along the inner face of the switch cabinet walls.

2. Tablet press according to claim 1, **characterised in that** the rear wall (26a) of the switch cabinet housing (24) is formed from the corresponding side wall of the lower housing part (15).

3. Tablet press according to claim 1 or 2, **characterised in that** heat sinks (32, 34, 36, 38) are attached to the outer face and/or the inner face of the switch cabinet walls.

4. Tablet press according to claim 3, **characterised in that** a heat sink (34) on the inner face of a wall of the switch cabinet housing (24) is simultaneously a heat sink for a power unit which is directly attached to the corresponding switch cabinet housing wall.

5. Tablet press according to any of claims 1 to 4, **characterised in that** the switch cabinet housing (24) and the hood (18) are rectangular.

6. Tablet press according to any of claims 1 to 5, **characterised in that** a downwardly open suction duct (40) upwardly extends from the bottom wall (28) of the switch cabinet housing (24), the opposing duct side walls thereof respectively comprising a first fan (44, 46) which feeds air out of the suction duct (40) into the corresponding end of the ventilation duct (48) and the outlet aperture is arranged in the upper region of the ventilation duct (48).

7. Tablet press according to any of claims 1 to 6, **characterised in that** the hood (18) approximately covers the corresponding side wall of the lower housing part (15).

## Revendications

1. Presse à comprimés, comprenant une partie de caisse supérieure (13) pour recevoir un rotor et des outillages de compression, une partie de caisse inférieure (15) avec des parois latérales pour recevoir un dispositif d'entraînement pour le rotor, des servocommandes pour des appareils périphériques destinés à la presse à comprimés, une armoire électrique (16) pour recevoir un ordinateur de machine, des éléments électriques, de composants comme des unités de puissance avec leurs circuits de commande pour le dispositif d'entraînement, des servocommandes et des appareils périphériques, dans laquelle une caisse d'armoire électrique (24) avec une paroi arrière (26a), une paroi inférieure (28), une paroi supérieure (26) et des parois latérales (30) et une face avant ouverte est montée par l'intermédiaire de sa face arrière sur la face extérieure d'une paroi latérale de la partie de caisse inférieure (15), comprenant en outre un capot (18) qui présente des parois latérales de capot (22) et une paroi supérieure de capot et qui est logé au moyen d'une paroi latérale de capot (22) de façon à pouvoir pivoter autour d'un axe vertical sur la caisse d'armoire électrique (24) ou sur la partie de caisse inférieure (15), le capot (18) étant réalisé et pouvant être déplacé sur la caisse d'armoire électrique (24) de telle sorte que la paroi supérieure de capot (20) termine la face avant de la caisse d'armoire électrique (24) et les parois latérales de capot présentent une distance par rapport à toutes les parois de la caisse d'armoire électrique (24) pour former un canal d'aération (48) entourant presque entièrement la caisse d'armoire électrique (24), comprenant en outre un premier ventilateur (44, 46) qui débite de l'air extérieur par l'intermédiaire d'au moins une ouverture d'entrée dans le capot (18) dans le canal d'aération (48), une ouverture de sortie dans le capot (18) par l'intermédiaire de laquelle l'air s'échappe du canal d'aération (48) et un deuxième ventilateur (60) qui brasse l'air à l'intérieur de la caisse d'armoire électrique (24) de telle sorte qu'il passe le long de la face intérieure des parois d'armoire électrique.

2. Presse à comprimés selon la revendication 1, **caractérisée en ce que** la paroi arrière (26a) de la caisse d'armoire électrique (24) est formée par la paroi latérale associée de la partie de caisse inférieure (15).

3. Presse à comprimés selon la revendication 1 ou 2, **caractérisée en ce que** sur la face extérieure et/ou la face intérieure des parois d'armoire électrique, des dissipateurs thermiques (32, 34, 36, 38) sont montés.

4. Presse à comprimés selon la revendication 3, **caractérisée en ce qu'**un dissipateur thermique (34) sur la face intérieure d'une paroi de la caisse d'armoire électrique (24) est en même temps un dissipateur thermique pour une unité de puissance qui est montée directement sur la paroi de caisse d'armoire électrique associée.

5. Presse à comprimés selon l'une quelconque des revendications 1 à 4, **caractérisée en ce que** la caisse d'armoire électrique (24) et le capot (18) se présentent sous forme de parallélépipède rectangulaire.

6. Presse à comprimés selon l'une quelconque des revendications 1 à 5, **caractérisée en ce qu'**une cheminée d'aspiration (40) ouverte par le bas s'étend de la paroi inférieure (28) de la caisse d'armoire électrique (24) vers le haut, dont les parois latérales de cheminée présentent respectivement un premier ventilateur (44, 46), qui débite l'air provenant de la cheminée d'aspiration (40) dans l'extrémité associée du canal d'aération (48) et **en ce que** l'ouverture de sortie est disposée dans la partie supérieure du canal d'aération (48).

7. Presse à comprimés selon l'une quelconque des revendications 1 à 6, **caractérisée en ce que** le capot (18) recouvre approximativement la paroi latérale associée de la partie de caisse inférieure (15).
